# EUROPÄISCHE PATENTSCHRIFT

(11) **EP 0 000 117 B1**
(45) Veröffentlichungstag und Bekanntmachung des Hinweises auf die Patenterteilung: **08.04.1981**
(21) Anmeldenummer: 78100038.5
(22) Anmeldetag: 01.06.1978
(51) Int. Cl.: B05B 7/32, A45D 27/10, A61M 11/06, B05B 7/02

(54) **Vorrichtung zum Verschäumen oder Versprühen von Flüssigkeiten**
Apparatus for foaming or spraying liquids
Appareil destiné à faire mousser ou à pulvériser des liquides

(30) Priorität: 25.06.1977 DE 2728683
(43) Veröffentlichungstag der Anmeldung: 10.01.1979
(73) Patentinhaber: Wella Aktiengesellschaft, 64295 Darmstadt (DE)
(72) Erfinder: Hildebrandt, Bodo, D-6086 Goddelau (DE)

## Beschreibung

Die Erfindung betrifft ein Handgerät zum Verschäumen oder Versprühen einer Flüssigkeit, bestehend aus einem als Handgriff ausgebildeten Gehäuseteil zur Aufnahme einer Druckluftversorgung und eines funktionsauslösenden Betätigungsteils, einem darüberliegenden Tragarm zur Aufnahme einer Druckluftversorgungsleitung, einem am Tragarm lösbar befestigten, die Sprühdüse tragenden Adapterkopf und einem mit letzterem verbundenen Vorratsbehälter zur Aufnahme der Flüssigkeit, bei dem der Vorratsbehälter fest mit dem Adapterkopf verbunden ist, in dem wenigstens zwei Kanäle verlaufen, von denen der eine Kanal eine Lufteintrittsöffnung mit dem Inneren des Vorratsbehälters verbindet und der andere Kanal ein in das Innere des Vorratsbehälters hineinreichendes Steigrohr mit der Sprühdüse verbindet, die wiederum durch einen weiteren Querkanal mit dem luftführenden Kanal Verbindung hat. Derartige Geräte dienen dazu, Flüssigkeiten, beispielsweise Präparate der Haarkosmetik, der Hautkosmetik und der Medizin, auf die zu behandelnden Partien auszutragen, wobei auf den heute strittigen Einsatz von Aerosolen verzichtet wird. Bei einer bekannten Vorrichtung zum Verschäumen von kosmetischen Präparaten, wie in der DE AS 25 21 694 beschreiben, ist der Vorratsbehälter mittels Schraubgewinde leicht lösbar mit den Tragarm befestigt, so daß bei Gebrauch ein bereits geleerter Vorratsbehälter gegen einen anderen gefüllten ausgetauscht werden kann. Diese bekannte Ausführung weist jedoch den Nachteil auf, daß es bei Gebrauch nicht immer möglich ist, die Vorratsbehälter ohne zusätzlichen Reinigungsvorgang auszuwechslen, wenn nacheinander verschiedene miteinander nicht verträgliche Präparate zur Anwendung kommen sollen, die beispielsweise unterschiedliche Farbe, Duft oder chemische Reaktion aufweisen oder sogar miteinander unerwünschte Nebenreaktionen erzeugen, da die Präparate jeweils durch die gleichen Hohlräume und Kanäle bis hin zur Auftragedüse gefördert werden.

Zur Vermeidung dieses Nachteil besteht bei einem bekannten Sprühgerät, wie in der DE OS 14 75 170 beschrieben, die Möglichkeit, den Vorratsbehälter allein oder zusammen mit dem die Sprühdüse tragenden Adapterkopf auszuwechseln.

In Fig. 3 der FR PS 10 41 600 wird ein Handgerät der eingangs genannten Art beschrieben, bei dem der die Sprühdüse tragende Adapterkopf einerseits fest mit dem Vorratsbehälter und andererseits wahlweise lösbar mittels eines Schraubgewindes mit dem Tragarm verbunden ist, dessen Längsachse mit der Hauptsprührichtung fluchtet. Das erzeugte Druckgas wird sowohl dem Raum über dem Flüssigkeitsspiegel im Vorratsbehälter zugeführt als auch vor der Sprühdüse mit der durch ein Steigrohr hochgedrückten Flüssigkeit zum Sprühstrahl vermischt. Zur Druckgaserzeugung wird ein den Tragarm bildender Druckgasbehälter verwendet, in dem verflüssigtes oder komprimiertes Treibgas gespeichert ist.

Weiterhin ist aus der GB PS 520 190 das Prinzip einer handbetätigten Entlüftungsventils zur Erleichterung des Startes des Antriebsmotors eines Luftdruckkompressors bekannt, das mit einem elektrischen Schalter derart kombiniert ist, daß der Schalter des Antriebsmotors derart mit einem Entlüftungsventil gekoppelt ist, daß beim Abschalten letzteres geöffnet wird. Dieses Entlüftungsventil dient dem Zweck, daß beim Anlassen des elektrischen Antriebsmotors die Last noch abgeschaltet ist und erst später zugeschaltet wird.

Die Erfindung hat sich zur Aufgabe gestellt, eine neuartige Bauweise eines Handgerätes, insbesondere zum Versprühen von flüssigen kosmetischen Präparaten anzugeben, bei der durch einfache konstruktive Maßnahmen die Bedienung erleichtert, eine Verwechslung eines Adapterkopfes und des mit zugehöriger Flüssigkeit gefüllten Vorratsbehälters ausgeschlossen wird, und bei welcher der Luftdruck im Inneren des Vorratsbehälters und der Sprühdüse abfällt, bevor die Drucklufterzeugung eingestellt wird.

Die Aufgabe wird gemäß der Erfindung dadurch gelöst, daß am vorderen^{*} Teil des über dem Handgriff liegenden Tragarms eine Vorrichtung zur Aufnahme des Adapterkopfes angeordnet ist, die als das eine Glied einer zweiteiligen Koppelverbindung ausgebildet ist, während der äußere Bereich des Adapterkopfes als das entsprechende Gegenglied der zweiteiligen Koppelverbindung ausgebildet ist, daß die Druckluftversorgung durch eine von einem elektrischen Motor angetriebene Luftpumpe erfolgt, daß als funktionsauslöendes Betätigungsteil ein Fingertaster vorgesehen ist, an dem in Betätigungsrichtung zum Gehäuseinneren hin sowohl ein Zapfen als auch eine Nase in Form einer schiefen Ebene angeflanscht ist, und wobei durch eine Schraubenfeder bei Loslassen des Fingertasters derselbe sich mit seinem Zapfen und seiner Nase zurückbewegt, wobei erst ein Entlüftungsventil durch das Zurückbewegen des Zapfens geöffnet wird, so daß der Luftdruck im Inneren des Vorratsbehälters und der Sprühdüse zusammenbricht und dann, nach vollständigem Loslassen des Fingertasters, der elektrische Motor über die Nase ausgeschaltet wird, und daß sich in unmittelbarer Nähe unter der schiefen Ebene der Nase ein mit dieser zusammenwirkender Stößel eines Mikroschalters befindet, wobei dieser Mikroschalter mit dem als Handgriff ausgebildeten Gehäuseteil fest verbunden ist. Hierdurch ergibt sich der Vorteil, daß bei Verwendung von Präparaten unterschiedlicher Viskosität eine jeweilige Angleichung des Luftpumpendrucks nicht notwendig ist, da die Sprühdüse, die fest jeweils mit dem Vorratsbehälter verbunden ist, den Erfordernissen der Anwendung durch Verändern der Kanalquerschnitte oder des Öffnungswinkels des Austrittstrichters konstruktiv anpaßbar ist.

Dadurch, daß die erzeugte Druckluft im mit der Lufteintrittsöffnung des Adapterkopfes und dem Vorratsbehälter verbundenen Kanal zum Vorratsbehälterinneren und zur Sprühdüse hin sich aufteilt, muß von der Luftpumpe nur ein wesentlich geringerer Luftdruck zum Versprühen erzeugt werden, als dies bei bekannten Sprühköpfen notwendig ist. Durch die Vereinigung von Vorratsbehälter und Sprühdüse in einer konstruktiven Einheit und durch die Ankoppelung dieser konstruktiven Einheit über eine Druckluftkupplung an die Druckluftversorgung ist es ohne weiteres möglich, jederzeit kurzfristig durch Austausch des Vorratsbehälters völlig verschiedene Präparate zur Anwendung zu bringen. Da keines der Präparate zueinander Kontakt hat, besteht das Problem gegenseitiger Unverträglichkeit nicht.

Durch die Verwendung des Entlüftungsventils wird erreicht, daß nach erfolgter Motorstromkreisunterbrechung der Abbau des Luftdruckes in den Druckluftversorgungsleitungen und im Vorratsbehälter des Sprühstrahls sehr schnell erfolgt und unerwünschtes Tropfen weitgehend vermieden wird, da bekanntlich bei langsam abnehmendem Sprühdruck die feinen Sprühpartikel 'zur Vereinigung und damit zu unerwünschter Tropfenbildung an der Sprühdüse neigen. Wird hierbei der Betätigungsteil plötzlich losgelassen, so wird durch den ebenso plötzlichen Druckabbau verhindert, daß Flüssigkeitsrückstände innerhalb der Düse zurückbleiben und diese gegebenenfalls verstopfen können.

Für bestimmte Anwendungen, insbesondere zum Verschäumen von Flüssigkeiten, ist es zweckmäßig, wenn eine schlauchförmige, vorzugsweise elastische Auftragedüse vorgesehen ist, die wahlweise an die Sprühdüse an- bzw. abkoppelbar ist und wenn an dieser Auftragedüse in einigem Abstand von der Austrittsöffnung der Sprühdüse eine oder mehrere siebartige, vorzugsweise zwei -untereinander mit Abstand angeordnete Trennwände eingesetzt sind.

Hierdurch ist es möglich mit dem gleichen Handgerät Flüssigkeiten wahlweise zu Versprühen oder zu Verschäumen. Beispielsweise wird das Versprühen dann angewendet, wenn eine geringe Menge Flüssigkeit gleichmäßig, z.B. auf das Kopfhaar, verteilt werden soll und wenn die benetzende Wirkung eines Präparates, z.B. eines Haarlackes, über längere Zeit bei gleichmäßiger Verteilung erhalten bleiben soll, während eine unerwünscht schnelle Verflüchtigung des Präparates verhindertwerden soll.

Das problemlose Auf- und Absetzen der vorzugsweise elastischen Auftragedüse, bietet die Möglichkeit, diesbezüglichen Wünschen mit dem gleichen Gerät sofort durch Aufsetzen der Schaumdüse auf die Sprühdüse nachzukommen.

Weitere Fortbildungen und Ausgestaltungen der Erfindung sind in den Unteransprüchen gekennzeichnet und werden nachstehend in Verbindung mit den Ausführungsbeispiele darstellenden, teilweise schematisch vereinfachten Figuren beschrieben. In diesen sind einander entsprechende Teile mit gleichen Bezugszeichen versehen, und es sind alle zum Verständnis der Erfindung nicht notwendigen Einzelheiten fortgelassen worden.

Es zeigt:
Fig. 1 einen Längsschnitt durch eine erfindungsgemäße Ausführungsform zum Einsatz als Sprühgerät und
Fig. 2 einen nur teilweise dargestellten Längsschnitt durch eine weitere erfindungsgemäße Ausführungsform zum Einsatz als Schaumgerät, bei der das Grundgerät der Ausführungsform von Fig. 1 entspricht, jedoch zusätzlich vor die Sprühdüse eine Auftragedüse vorgesetzt ist.

Die erfindungsgemäße Ausführung, wie in Fig. 1 dargestellt, zeigt das als Handgriff ausgebildete Gehäuse 1, das in seinem unteren Teil eine Batterie 2 sowie eine durch einen elektrischen Motor 3 angetriebene Luftpumpe 4 aufnimmt. Im oberen Teil liegt als funktionsauslösendes Betätigungsteil ein Fingertaster 5 mit einem ausgebildeten vorragenden Zapfen 6, der in einer Schraubenfeder 7 geführt ist, und mit einer Nase 8, die über eine ausgebildete schiefe Ebene mit einem Stößer 9 eines Mikroschalters 10 zusammenwirkt. Weiterhin ist ein Entlüftungsventil 11 vorgesehen, das aus drei miteinander in Verbindung stehenden Teilkanälen 11 a, 11 b, 11 c besteht und dessen Teilkanal 11 a eine durch den Zapfen 6 verschließbare Luftkanalöffnung 11d aufweist. Das Entlüftungsventil 11 ist zwischen zwei Druckluftversorgungsleitungen 12 und 14b zwischengeschaltet, die Druckluft von der Luftpumpe 4 zu einer Druckluftkupplung leiten, die aus einem mit einer Feder 13 belasteten Kugelzapfen 14 mit zentralem Luftführungskanal 14a besteht, wobei dieser Kugelzapfen sich im vorderen Teil einer über dem Handgriff liegenden Tragarms befindet. Eine nach unten auslaufende Fassung 16b ist als Glied eines Bajonettverschlusses ausgebildet und nimmt zwei radial nach außen vorstehende Rippen 16a eines als entsprechendes Gegenglied ausgebildeten Adapterkopfes aud, in dem sich ein Kanal 18a und eine Sprühdüse 19 befindet. Die Sprühdüse 19 weist sowohl einen Querkanal l^{gc-}der mit dem Kanal 18a in Verbindung steht, als auch einen weiteren Kanal 18b auf, der zu einem Steigrohr 20 in Verbindung steht, welches bis zum Boden eines mit dem Adapterkopf fest verbundenen, mit Flüssigkeit gefüllten Vorratsbehälters 17 reicht. Die Wandung der Sprühdüse 19 ist als paraboloidförmiger Austrittstrichter 21 ausgebildet, auf deren Außenwand wahlweise ein Schaümergehäuse 22 mit aufgesetzter schlauchförmiger elastischer Auftragedüse 23 aufgesteckt werden kann, wobei im Inneren des Schäumergehäuses 22 zwei siebartige Trennwände 24 eingelassen sind, wie aus Fig. 2 besser ersichtlich.

Bei einer weiteren nicht dargestellten Ausführungsform ist statt der Batterie 2 ein wiederaufladbarer Akku vorgesehen, der durch nach außen geführte Kontakte nachladbar ist. Bei einer weiteren nicht dargestellten Ausführungsform erfolgt die Betätigung des Entlüftungsventils 11 elektrisch durch einen Magnetschalter oder ähnliches, der über einen zweiten Kontaktsatz des Mikroschalters 10 durch Eindrücken des Fingertasters 5 geschaltet wird. Die Ankoppelung eines mit einem Vorratsbehälter 17 fest verbundenen Adapterkopfes in die Fassung 16b des Tragarms 15 erfolgt bei einer weiteren nicht dargestellten Ausführungsform mittels eines Schraubgewindes, so daß der entsprechend ausgebildete Adapterkopf darin eingeschraubt werden kann. Ebenso kann die Außenwand des Austrittstrichters 21 sowie das Schäumergehäuse 22 mit entsprechendem Schraubgewinde bei einer weiteren nicht dargestellten Ausführungsform versehen sein.

Die Wirkungsweise der in Fig. 1 und Fig. 2 gezeigten Ausführungsformen ist wie folgt.

Bei Betätigung des Fingertasters 5 wird mittels der an seiner Nase 8 befindlichen schiefen Ebene der Stößel 9 des Mikroschalters 10 verschoben. Dadurch wird des Stromkreis zwischen Batterie 2 und Motor 3 über einen nicht dargestellten Kontakt geschlossen. Die Welle des Motors 3 ist mit einer Luftpumpe 4 verbunden, die bei Rotation des Motors Druckluft erzeugt. Diese wird über die Druckluftversorgungsleitung 12 dem Teilkanal 11 des Entlüftungsventils zugeführt. Die Druckluft strömt nun so lange durch die Luftkanalöffnung 11d aus dem Teilkanal 11 a in das Innere des Gehäuses 1, bis der vorragende Zapfen 6 durch weiteres Hineindrücken des Fingertasters 5 die Austrittsöffnung 11d des Teilkanals 11 verschließt. Die Druckluft nimmt nun den Weg. durch die an den Teilkanal 11b angeschlossene Druckluftversorgungsleitung 14b im Tragarm 15 zum zentralen Luftführungskanal 14a des. Kugelzapfens 14 und verteilt sich über den Kanal 18a des Adapterkopfes einerseits zur-Sprühdüse 19 hin und andererseits in das Innere des Vorratsbehälters 17. Durch den auf der Flüssigkeitsoberfläche hersschenden Druck, wird die Flüssigkeit durch das Steigrohr 20 in den Kanal 18b gedrückt und strömt weiter über einen den Querkanal 18c konzentrisch umgebenden Ringkanal der Sprühdüse 19 und von dort weiter über vier Radialkanäle, von denen in der Fig. 1 nur zwei dargestellt sind, bis zum Querkanal 18c, um von dem durch den Querkanal 18c strömenden Luftstrahl verwirbelt und schließlich mitgerissen zu werden.

Der Kanal 18b mündet hierbei unter einem Winkel von 80° und somit fast tangential in den Ringkanal ein, wodurch die Flüssigkeit bereits in wirbelnde Bewegung versetzt wird und über die gleichmäßig über den Umfang verteilten Radialkanäle in den Querkanal 18c einströmt. Eine Verstärkung dieser Verwirbelung wird bei einer weiteren nicht dargestellten Ausführungsform dadurch erreicht, daß die Radialkanäle auf einer Kegeloberfläche angeordnet sind, dessen Spitzenwinkel zwischen 140° und 180°, vorzugsweise bei 160°, liegt, und daß dessen Spitze in Richtung der Strömungsrichtung zeigt. Das Verhältnis aus kleinstem lichtem Querschnitt des Querkanals 18c zum kleinsten lichten Querschnitt des Ringkanals, weist beispielsweise für die Verwendung von Haarlack einen Wert von etwa 1,5, für die Verwendung anderer kosmetischer Präparate einen Wert zwischen 0,5 und 2,5 auf. Hierdurch wird für Haarlack beispielsweise ein Flüssigkeitsdurchsatz von 12 ml/min und für zu verschäumende Flüssigkeiten von beispielsweise 60 ml/min erreicht.

Der Kugelzapfen 14 ist, wie in Fig. 1 gezeigt, im Tragarm 15 axialverschiebbar gelagert und wird durch eine Feder 13 an den mit dem Vorratsbehälter 17 fest verbundenen Adapterkopf angepreßt, wodurch eine eventuell unterschiedliche axiale Stellung des angekoppelten Adapterkopfes ausgeglichen wird und für diesen ein dichter Sitz durch die von der Feder 13 aufgebrachte Anpresskraft gewährleistet wird. Während des Loslassens des Fingertasters 5 bewegt sich dieser durch die Kraft der Schraubenfeder 7, die sich an dem Entlüftungsventil 11 abstützt, entspechend in seine ursprüngliche Lage zurück, wodurch der Zapfen 6 erneut den Weg für den Luftaustritt aus der Luftkanalöffnung 11d in das Gehäuse freigibt. Der Luftdruck im Inneren des Vorratsbehälters 17 und innerhalb der Sprühdüse 19 bricht dadurch fast augenblicklich zusammen. Nach vollständigem Loslassen des Fingertasters 5, wird der Motorstromkreis über den Mikroschalter 10 geöffnet und die Drucklufterzeugung eingestellt.

Bei einer weiteren nicht dargestellten Ausführungsform, wird zur Gewichtserleichterung die Druckluft nicht intern durch eine elektrisch angetriebene Luftpumpe erzeugt, sondern von außen dem Handgerät über eine zusätzliche flexible Luftdruckleitung zugeführt.

## Patentansprüche

1. Handgerät zum Verschäumen oder Versprühen einer Flüssigkeit, bestehend aus einem als Handgriff ausgebildeten Gehäuseteil zur Aufnahme einer Druckluftversorgung (12, 14b) und eines funktionsauslösenden Betätigungsteils, einem darüberliegenden Tragarm (15) zur Aufnahme einer Druckluftversorgungsleitung, einem am Tragarm lösbar befestigten, die Sprühdüse tragenden Adapterkopf und einem mit letzterem verbundenen Vorratsbehälter (17) zur Aufnahme der Flüssigkeit, bei dem der Vorratsbehälter (17) fest mit dem Adapterkopf verbunden ist, in dem wenigstens zwei Kanäle (18a, 18b) verlaufen, von denen der eine Kanal (18a) eine Lufteintrittsöffnung mit dem Inneren des Vorratsbehälters (17) verbindet und der andere Kanal (18b) ein in das Innere des Vorratsbehälters hineinreichendes Steigrohr (20) mit der Sprühdüse (19) verbindet, die wiederum durch einen weiteren Querkanal (18c) mit dem luftführenden Kanal (18a) Verbindung hat, dadurch gekennzeichnet, daß am vorderen Teil des über dem Handgriff liegenden Tragarms (15) eine Vorrichtung zur Aufnahme des Adapterkopfes angeordnet ist, die als das eine Gleid einer zweiteiligen Koppelverbindung ausgebildet ist, während der äußere Bereich des Adapterkopfes als das entsprechende Gegenglied der zweiteiligen Koppelverbindung ausgebildet ist, daß die Druckluftversorgung durch eine von einem elektrischen Motor (3) angetriebene Luftpumpe (4) erfolgt, daß als funktionsauslösendes Betätigungsteil ein Fingertaster (5) vorgesehen ist, an dem in Betätigungsrichtung zum Gehäuseinneren hin sowohl ein Zapfen (6) als auch eine Nase (8) in Form einer schiefen Ebene angeflanscht ist, und wobei durch eine Schraubenfeder (7) bei Loslassen des Fingertasters (5) derselbe sich mit seinem Zapfen (6) und seiner Nase (8) zurückbewegt, wobei erst ein Entlüftungsventil (11) durch das Zurückbewegen des Zapfens (6) geöffnet wird, so daß der Luftdruck im Inneren des Vorratsbehälters (17) und der Sprühdüse (19) zusammenbricht und dann, nach vollständigem Loslassen des Fingertasters (5), der elektrische Motor über die Nase (8) ausgeschaltet wird, und daß sich in unmittelbarer Nähe unter der schiefen Ebene der Nase (8) ein mit dieser zusammenwirkender Stößel (9) eines Mikroschalters (10) befindet, wobei dieser Mikroschalter mit dem als Handgriff ausgebildeten Gehäuseteil (1) fest verbunden ist.

2. Handgerät nach Anspruch 1, dadurch gekennzeichnet, daß die im Tragarm (15) angeordnete Vorrichtung zur Aufnahme des Adapterkopfes einen federbelasteten Kugelzapfen (14) mit einem Luftführungskanal (14a) aufweist, wobei dieser Kugelzapfen einseitig an einem Druckluftversorgungsschlauch (14b) angeschlossen ist.

3. Handgerät nach Anspruch 1 und 2, dadurch gekennzeichnet, daß das Entlüftungsventil (11) aus einem von Luftkanälen (11 a, 11b 11 c) durchzogenen Gehäuseblock besteht, der an dem als Handgriff ausgebildeten Gehäuseteil (1) befestigt ist, wobei jeweils ein Ende dieser Luftkanäle miteinander verbunden sind und das andere Ende von zwei dieser Luftkanäle (11 b, 11 c) jeweils mit einer Druckluftversorgungsleitung (12, 14b) verbunden sind, während das andere Ende des dritten Luftkanals (11 a) eine Luftkanalöffnung (11d) aufweist, die genau dem freien Ende des Zapfens (6) gegenüber liegt.

4. Handgerät nach Anspruch 1 und einem der anderen vorhergehenden Ansprüche, dadurch gekennzeichnet, daß eine schlauchförmige, vorzugsweise elastische, Auftragedüse (23) vorgesehen ist, die wahlweise an die Sprühdüse (19) an- bzw. abkoppelbar ist, und daß an dieser Auftragedüse in einigem Abstand von der Austrittsöffnung der Sprühdüse (19) eine oder mehrere siebartige, vorzugsweise zwei, untereinander mit Abstand angeordnete Trennwände (24) eingesetzt sind.

5. Handgerät nach Anspruch 1 und einem der anderen vorhergehenden Ansprüche, dadurch gekennzeichnet, daß die zweiteilige Koppelverbindung als Bajonettverschluß ausgebildet ist, wobei vorzugsweise das den federbelasteten Kugelzapfen (14) umgebende Gehäuse der Vorrichtung zur Aufnahme des Adapterkopfes das radial außen liegende, eine Fassung (16b) bildende Glied dieses Bajonett- verschlusss.es und der äußere Bereich des Adapterkopfes das entsprechend ausgebildete, radial innen liegende, vorstehende Rippen (16a) tragende Gegenglied des Bajonettverschlusses bildet.

6. Handgerät nach Anspruch 1 und 5, dadurch gekennzeichnet, daß das Glied und das Gegenglied des Bajonettverschlusses jeweils zwei Rastelemente unterschliedlicher Gestalt aufweisen und daß deren Anordnung derart gewählt ist, daß bei in den Tragarm (15) eingesetztem Adapterkopf die Sprühdüse (19) nur eine bestimmte gerastete Endstellung einnehmen kann, die vorzugsweise auf der vom als Handgriff ausgebildeten Gehäuse (1) abgewendeten Seite des Tragarms (19) angeordnet ist.

7. Handgerät nach Anspruch 1 und einem der anderen vorhergehenden Ansprüche, dadurch gekennzeichnet, daß die Sprühdüse (19) einen vorzugsweise auswechselbaren Austrittstrichter (21) aufweist, der im wesentlichen als Paraboloid ausgebildet ist.

8. Handgerät nach Anspruch 1 und einem der anderen vorhergehenden Ansprüche, dadurch gekennzeichnet, daß ein um den Querkanal (18c) im wesentlichen konzentrisch angeordneter Ringkanal angeordnet ist, in den der mit dem Steigrohr (20) verbundene Kanal (18b) unter einem Winkel in bezug auf den Kreisradius von wenigstens 30°, vorzugsweise 80°, einmündet, und daß dieser Ringkanal durch wenigstens zwei, vorzugsweise vier Radialkanäle mit dem Querkanal (18c) verbunden ist.

9. Handgerät nach Anspruch 1 und 8, dadurch gekennzeichnet, daß die Radialkanäle auf einer Kegeloberfläche angeordnet sind, dessen Spitzenwinkel zwischen 140° und 180°, vorzugsweise bei 160° liegt, und daß dessen Spitze in Richtung der Strömungsrichtung zeigt.

10. Handgerät nach Anspruch 1 und 9, dadurch gekennzeichnet, daß das Verhältnis aus kleinstem lichtem Querschnitt des Querkanals (18c) und aus kleinstem lichtem Querschnitt des Ringkanals einen Wert zwischen 0,5 und 2,5, vorzugsweise von 1,5, aufweist.

11. Handgerät nach Anspruch 1 und einem oder mehreren der vorhergehenden Ansprüche, dadurch gekennzeichnet, daß der elektrische Motor (3) von einer im Gehäuse (1) angeordneten Batterie (2), vorzugsweise einem wiederaufladbaren Akku gespeist wird.

## Claims

1. Hand-held appliance for the foaming or spraying of a liquid, consisting of a housing component designed as handle, serving to accommodate a compressed-air supply (12, 14b) and an actuating member, of a carrying arm (15) located above said actuating member and containing a compressed air supply line, of an adapter head detachably mounted on the carrying arm, said adapter head being fitted with a spraying nozzle, and of a supply container (17) for the liquid connected to said adapter head, wherein the supply container (17) is fixedly connected to the adapter head within which a minimum of two passages (18a, 18b) are provided, of which one passage (18a) serves to connect an air port with the interior of the supply container (17), with the other passage (18b) connecting a riser tube (20) extending into the interior of the supply container (17) with the spraying nozzle (19), said spraying nozzle in turn being connected over a further transversal passage (18c) to the air supply passage (18a), characterized by a device for the accommodation of the adapter head provided on the forward part of the carrying arm (15) located above the handle, said device being designed as one member of a two-part coupling connection, whereas the outer region of said adapter head is formed as a counter member of said two-part coupling connection, by the compressed air supply carried out by an air pump (4) driven by an electric motor (3), by a finger-operated trigger (5) being provided as actuating member with a pin (6) and also a nose (8) in the shape of an inclined plane being flanged onto said trigger (5) in such a manner that said pin (6) and nose (8) are pointing in the actuating direction toward the interior of the housing, and wherein a helical spring (7) will, upon releasing of the finger-operated trigger (5), effect retraction of said trigger with its pin (6) and nose (8), whereby retraction of the pin (6) will first open a bleeding valve (11) causing a collapse of the air pressure in the interior of supply container (17) and the spraying nozzle (19), and causing, subsequent to complete release of the finger-operated trigger (5), stopping of the electric motor by means of the nose (8), and characterized by providing, immediately adjoining to and below the incline of the nose (8), and acting conjointly with said nose (8), a plunger (9) of a microswitch (10), with said microswitch (10) being fixedly connected with the housing component (1) designed as handle.

2. Hand-held appliance as per claim 1, characterized by the device for holding the adapter head provided within the carrying arm (15), having a spring-loaded pin (14) with a spherical head and an air passage (14a), with one side of the spherical-head pin (14) being connected with an air supply hose (14b).

3. Hand-held appliance as per claims 1 and 2, characterized by the bleeding valve (11) consisting of a housing block penetrated by air passages (11 a, 11 b, 11 c) and mounted on the housing component (1) designed as handle, wherein one end of said air passages are interconnected, with the other end of two of said air passages (11 b, 11 c) being respectively connected to the compressed-air supply line (12, 14b), whilst the other end of the third air passage (11 a) is provided with a port (11 d) located exactly opposite the free end of pin (6).

4. Hand-held appliance as per claim 1 and one of the other afore-going claims, characterized by the provision of a tubular, preferably elastic, applicator nozzle (23) which may optionally be connected to, or, respectively, disconnected from the spraying nozzle (19), and characterized by inserting into said applicator nozzle one, or a plurality of, preferably two, sieve-like separating walls (24), arranged beneath and at a distance to each other and at a certain distance from the discharge aperture of said spraying nozzle (19).

5. Hand-held appliance as per claim 1 and one of the other afore-going claims, characterized by the two-part coupling connection being designed as bayonet-type lock, with preferably the housing of the appliance which holds the adapter head and surrounds the spring-loaded spherical-head pin (14), forming the radially outer member of the bayonet-type lock as a socket (16b), and the outer zone of the adapter head forming the correspondingly shaped counter member of the bayonet-type lock, said outer zone being provided with projecting ribs (16a) and being located radially inward.

6. hand-held appliance as per claims 1 and 5, characterized by the member and counter member of the bayonet-type lock having two respective detent elements of differing shape, and by selecting the arrangement of said detent elements in such a manner that upon the adapter head being inserted into the carrying arm (15) the spraying nozzle (19) can occupy only a predetermined end position as it is being held therein by the detent, such end position being preferably located at that side of the carrying arm (19) which is facing away from the housing (1) designed as handle (1).

7. Hand-held appliance as per claim 1 and one of the aforegoing claims, characterized by the spraying nozzle (19) having a preferably exchangeable discharge funnel (21) essentially shaped as paraboloid.

8. Hand-held appliance as per _{'}claim 1 and one of the foregoing claims, characterized by arranging an annular passage around and essentially concentric with the transverse passage (18c), with the passage (18b) connected to the riser tube (20) exiting into said annular passage at an angle relative to the radius of the circle of minimum 30°C, preferably 80°, and characterized by said annular passage being connected to the transverse passage (18c) by at least two, preferably four, radial passages.

9. Hand-held appliance as per claims 1 and 8, characterized by the radial passages being arranged on the surface of a cone having an angle of between 140° and 180°, preferably around 160°, and characterized by the tip of the cone pointing in the direction of flow.

10. Hand-held appliance as per claims 1 and 9, characterized in that the ratio of the smallest inner cross-section of the transverse passage (18c) to the smallest inner cross-section of the annular passage is between 0.5 and 2.5, preferably 1.5.

11. Hand-held appliance as per claim 1 and one or more of the aforegoing claims, characterized by the electric motor (3) being supplied by a storage battery (2), preferably a rechargeable battery, located within the housing (1). ).

## Revendications

1. Appareil à main pour la production de mousse ou la pulvérisation à l'aide d'un liquide, comportant un corps ou boîtier se présentant sous la forme d'une poignée pour la réception d'une réserve d'air comprimé (12, 14b) et une partie d'actionnement déclenchant le fonctionnement de l'appareil, un bras de support situé au-dessus pour la réception d'un conduit d'alimentation en air comprimé, une tête de montage fixée amoviblement sur ce bras de support et portant la buse de pulvérisation, et un réservoir (17) relié à cette tête pour la réception du liquide, dans lequel le réservoir (17) est relié rigidement à la tête, dans laquelle sont prévus au moins deux canaux (18a, 18b) dont l'un (canal 18a) relie un orifice d'entrée d'air avec l'intérieur du réservoir (17) tandis que l'autre (canal 18b) relie un tube plongeur (20) pénétrant à l'intérieur du réservoir à la buse de pulvérisation (19), qui en outre est reliée par un autre canal transversal (18c) au canal (18a) d'acheminement de l'air, caractérisé en ce qu'à la partie avant du bras de support (15), disposé au-dessus de la poignée, il est prévu un dispositif pour la réception de la tête, qui se présente sous la forme d'un élément d'un raccod en deux parties; tandis que la zone extérieure de cette tête constitue l'élément conjugué correspondant de ce raccord en deux parties, en ce que l'alimentation en air comprimé est effectuée par une pompe à air (4) entraînée par un moteur èlecrique (3), en ce que la . partie d'actionnement déclenchant le fonctionnement est formée par une gâchette (5) sur laquelle sont fixés par brides, dans la direction d'actionnement et vers l'intérieur du boîtier, un doigt (6) et un bec (8) se présentant sous la forme d'une rampe, un ressort hélicoîdal (7) rappelant en arrière la gâchette (5), avec son doigt (6) et son bec (8), lorsque cette gâchette est relâchée, un clapet de mise à l'atmosphère (11) étant simplement ouvert par le recul du doigt (6), de sorte que la pression d'air à l'intérieur du réservoir (17) et de la buse de pulvérisation (19) disparaît et qu'après un relâchement complet de la gâchette (5) le moteur électrique est mis hors circuit par le bec (8), et en ce qu'il est prévu, au voisinage immédiat et au-dessous de la rampe du bec (8), un poussoir (9) de micro-contacteur (10) coopérant avec cette rampe, ce micro-contacteur étant relié rigidement au corps (1) en forme de poignée.

2. Appareil à main suivant la revendication 1, caractérisé en ce que le dispositif prévu dans le bras du support (15) pour la réception de la tête de montage présente un axe formant rotule (14) soumis à l'action d'un ressort et muni d'un canal de passage d'air (14a), cet axe étant raccordé d'un côté à un tuyau (14b) d'alimentation en air comprimé.

3. Appareil à main suivant les revendications 1 et 2, caractérisé en ce que la clapet de mise à l'atmosphère (11) est constitué par un bloc traversé par des canaux de passage d'air (1 1 a, 11 b, 11 c) et est fixé sur le corps ( 1 ) en forme de poignée, une extrémité de ces canaux de passage d'air étant reliée chaque fois ensemble, tandis que l'autre extrémité de deux de ces canaux de passage d'air (11b, 11c) est reliée chaque fois à un conduit (12, 14b) d'alimentation en air comprimé, et que l'autre extrémité du troisième canal de passage d'air (11a) présente un orifice (11d) qui se trouve exactement en face de l'extrémité libre du doigt (6).

4. Appareil à main suivant la revendication 1 et l'une quelconque des revendications précédentes, caractérisé en ce qu'il est prévu une buse d'application en forme de tube ou tuyau (23), de préférence élastique, que peut être sélectivement adaptée sur la buse de pulvérisation (19) et séparée de celle-ci, et en ce qu'une ou plusieurs cloisons (24) en forme de cribles, et de préférence deux cloisons écartées l'une de l'autre, sont insérées dans cette buse d'application à quelque distance de l'orifice de sortie de la buse de pulvérisation (19).

5. Appareil à main suivant la revendication 1 et l'une quelconque des revendications précédentes, caractérisé en cen que la raccord en deux parties est constitué par un raccord à baïonnette, le boîtier du dispositif entourant l'axe formant rotule (14) soumis à l'action d'un ressort pour la réception de la tête de montage formant de préférence l'élément extérieur, dans le sens radial, de ce raccord à baïonnette, qui constitue und monture (16b), tandis que la zone extérieure de la tête de montage forme l'élément conjugué du raccord à baïonnette de conformation appropriée, disposé radialement vers l'intérieur et portant des nervures en saillie ( 16a).

6. Appareil à main suivant les revendications 1 et 5, caractérisé en ce que le premier élément et l'élément conjugué du raccord à baïonnette présentent chaque fois deux parties d'encrantement de conformations différentes, et en ce que leur disposition est choisie de facon telle que, lorsque la tête de montage est introduite dans le bras de support (15), la buse de pulvérisation (19) ne puisse venir occuper qu'une position limite d'encrantement déterminée, que se trouve de préférence sur le côté du bras de support (19) opposé au corps (1) en forme de poignée.

7. Appareil à main suivant la revendication 1 et l'une quelconque des revendications précédentes, caractérisé en ce que la buse de pulvérisation (19) présente un cône de sortie de préférence interchangeable (21), qui a une forme de paraboloïde.

8. Appareil à main suivant la revendication 1 et l'une quelconque des revendications précédentes, caractérisé en ce qu'il est prévu un canal annulaire disposé en principe concentriquement au canal (18c), dans lequel le canal (18b) relié au tube plongeur (20) débouche selon un angle d'au moins 30° et de préférence de 80° par rapport au rayon du cercle, et en ce que ce canal annulaire est relié au canal transversal (18c) par au moins deux et de préférence par quatre canaux radiaux.

9. Appareil à main suivant les revendications 1 et 8, caractérisé en ce que les canaux radiaux se trouvent à la surface d'un cône dont l'angle au sommet est compris entre 140⁰ et 180° et est préférence de 160⁰ et en ce que sa pointe est orientée dans la dirction d'écoulement.

10. Appareil à main suivant les revendications 1 et 9, caractérise en ce que le rapport entre la plus petite section droite intérieure du canal transversal (18c) et la plus petite section droite intérieure du canal annulaire a une valeur comprise entre 0,5 et 2,5 et de préférence égale à 1,5.

11. Appareil à main suivant la revendication 1 et l'une quelconque des_{'} revendications précédentes, caractérisé en ce que le moteur électrique (3) est alimenté par une batterie (2) disposée dans le boîtier (1) et de préférence par un accumulateur rechargeable.
